# EUROPÄISCHE PATENTSCHRIFT

(11) **EP 2 820 243 B1**
(45) Veröffentlichungstag und Bekanntmachung des Hinweises auf die Patenterteilung: **22.02.2023**
(21) Anmeldenummer: 13701109.4
(22) Anmeldetag: 25.01.2013
(51) Int. Cl.: E21C 35/183, E21C 35/18

(54) **MEISSELHALTER**
CHISEL HOLDER
PORTE-OUTIL

(30) Priorität: 01.03.2012 DE 102012101719
(43) Veröffentlichungstag der Anmeldung: 07.01.2015
(73) Patentinhaber: Wirtgen GmbH, 53578 Windhagen (DE)
(72) Erfinder: LEHNERT, Thomas, 56587 Oberraden (DE); BUHR, Karsten, 56594 Willroth (DE); BARIMANI, Cyrus, 53639 Königswinter (DE); HÄHN, Günter, 53639 Königswinter (DE)
(74) Vertreter: Herrmann, Jochen
(86) Internationale Anmeldenummer: PCT/EP2013/051426
(87) Internationale Veröffentlichungsnummer: WO 2013/127578

(56) Entgegenhaltungen:
- WO-A1-2009/142577
- WO-A1-2010/025788
- DE-C1- 4 416 250
- DE-U1-202005 013 235
- SU-A1- 1 102 936
- US-A- 4 932 723

## Beschreibung

Die Erfindung betrifft einen Meißelhalter für eine Bodenbearbeitungsmaschine, insbesondere einen Surface Miner, eine Straßenfräsmaschine oder dergleichen, mit einem Halteansatz, der eine Meißelaufnahme aufweist und/oder ein Schneidelement trägt.

Die Erfindung betrifft weiterhin einen Träger für einen Meißelhalter sowie eine Bergbaumaschine oder dergleichen Bodenbearbeitungsmaschine.

Aus der DE 43 224 01 A1 ist ein Meißelhalterwechselsystem mit einem Basisteil und einem Meißelhalter bekannt. Das Basisteil weist einen Stützfuß auf, mit dem es auf dem Außenumfang einer Fräswalze aufgeschweißt werden kann. In das Basisteil ist eine Steckaufnahme eingebracht. In diese kann ein Meißelhalter mit seinem Steckansatz montiert werden. Zur Fixierung des Meißelhalters in dem Basisteil wird eine Druckschraube verwendet, die den Steckansatz in die Steckaufnahme einzieht und hierin verspannt. Der Meißelhalter besitzt als Meißelaufnahme eine Bohrung. In dieser kann ein Meißel, insbesondere ein Rundschaftmeißel auswechselbar montiert werden.

Aus der DE 10 2009 059 189 A1 ist ein weiteres Meißelhalterwechselsystem bekannt, das auf einem ähnlichem Grundaufbauprinzip mit einem Basisteil und einem Meißelhalter basiert. Die hier gezeigte massive Ausführungsform wird üblicherweise in Surface Minern verwendet. Dabei sind die Basisteile wieder auf einem Fräswalzenrohr montiert und so zueinander angeordnet, dass sie wendelförmige Räum- und Ladeschnecken auf der Fräswalzenoberfläche bilden. Während des Bearbeitungseingriffes schneiden die Meißel in das abzubauende Material, beispielsweise ein Kohleflöz ein. Dabei verschleißt der Meißel aufgrund des abrasiven Angriffes kontinuierlich, wodurch sich seine axiale Kopflänge verringert. Sobald der Meißel seine Verschleißgrenze erreicht hat, muss er ausgetauscht werden, um eine Beschädigung des Meißelhalters und/oder des Basisteils zu vermeiden. Nun kann es vorkommen, dass die Fräsmaschine unerwartet auf eine harte Gesteinsschicht trifft wobei mitunter ein Meißel bricht. Dann ist der Meißelhalter dem Verschleißangriff schutzlos ausgesetzt und er ist bereits nach kurzer Dauer untauglich zur Aufnahme eines Ersatzmeißels. Der Meißelhalter muss dann kostenintensiv ausgewechselt werden. Wenn zudem das Basisteil verschlissen ist, muss auch dieses vom Fräswalzenrohr abgetrennt und getauscht werden, wobei dann der Kosten- und Zeitaufwand ungleich höher ist.

Aus der US 4932723 ist ein weiteres Meisselhalterwechselsystem bekannt.

Wird der Verschleißzustand des Meißels nicht rechtzeitig erkannt oder tritt ein Mei-βelbruch auf, so entstehen hohe Werkzeugkosten und zudem Maschinenstillstandszeiten. Solche Maschinenstillstandszeiten sind aber sehr kostenaufwändig und daher auf ein Minimum zu beschränken.

Es ist Aufgabe der Erfindung, die Betriebssicherheit einer Bodenbearbeitungsmaschine zu verbessern.

Diese Aufgabe wird durch Merkmale gemäß Anspruch 1 gelöst.

Wenn während des Betriebseinsatzes der Verschleißzustand des Meißels nicht rechtzeitig erkannt wird oder ein Meißel bricht, so übernimmt das Verschleißschutzelement mit seinem Hartstoffelement die Notlaufeigenschaft und verhindert eine starke Schädigung des Meißelhalters durch den abrassiven Angriff. Damit bleibt die Funktionsfähigkeit des Meißelhalters erhalten und der Maschinenführer kann den schadhaften Meißel schnell austauschen, ohne dass lange Maschinenstillstandszeiten durch Austausch des Meißelhalters oder gar des Basisteils erforderlich sind.

Gemäß einer bevorzugten Erfindungsvariante kann es vorgesehen sein, dass das Hartstoffelement mit dem radial außen liegenden Körperbereich des die Meißelaufnahme aufweisenden Halteansatz abschließt oder über diesen radial vorsteht beziehungsweise dass das Hartstoffelement gegenüber dem Schneidelement in Radialrichtung zurückversetzt angeordnet ist. Die Meißelhalter sind üblicherweise auf einem Fräswalzenrohr angeordnet und laufen daher kreisförmig um. Während des bestimmungsgemäßen Werkzeugeingriffes schneidet der Meißel beziehungsweise das Schneidelement in das abzutragende Gut ein und das Verschleißschutzelement läuft mit seinem Hartstoffelement passiv ohne Schneideingriff mit. Erst wenn der Meißel beziehungsweise das Schneidelement seinen Verschleißzustand erreicht hat oder ein Werkzeugbruch auftritt, gelangt das Hartstoffelement bestimmungsgemäß in den Wirkeingriff mit dem abzutragenden Untergrund.

Wenn zudem vorgesehen ist, dass das Hartstoffelement eine Schneide aufweist, so kann mit dem Verschleißschutzelement während des Noteingriffes auch ein Materialabtrag erfolgen und es wird zudem der Eindringwiderstand des Verschleißschutzelementes reduziert. Hierdurch wird eine übermäßige Beanspruchung des Meißelhalters verhindert.

Hierbei ergibt sich dann eine wirksame Schneidengeometrie, wenn vorgesehen ist, dass die Schneide zwischen einer in Werkzeugvorschubrichtung weisenden Frontseite und einer Deckseite angeordnet ist, und dass insbesondere der eingeschlossene Winkel zwischen der Frontseite und der Deckseite zur Bildung der Schneide zwischen 60° und 130° gewählt ist. Besonders bevorzugt ist ein Winkelbereich zwischen 90° und 120°, da hier ein guter Kompromiss für eine Schneidengeometrie gefunden ist, die ausreichend stabil und schneidfreudig ist. Gemäß einer Erfindungsausgestaltung kann es vorgesehen sein, dass die Mittellängsachse der Meißelaufnahme und die in Werkzeugvorschubrichtung weisende Frontseite einen Winkel β im Winkelbereich zwischen 40° und 130°, besonders bevorzugt einen Winkel im Winkelbereich zwischen 60° und 110°, einschließen. Hierdurch wird eine Anstellung der Frontseite erreicht, die auch impulsartig auftretende Belastungsspitzen sicher ableiten kann, um die Notlauffunktion aufrecht zu erhalten.

Besonders bevorzugt ist es vorgesehen, dass zwei oder mehrere, insbesondere im Wesentlichen spaltfrei aneinander gereihte Hartstoffelemente verwendet sind. Die Verwendung von mehreren Hartstoffelementen anstelle eines großen durchgängigen Hartstoffelementes verringert die Bruchgefahr für das Hartstoffelement. Die spaltfreie Aneinanderreihung verhindert ein Auswaschen der Zwischenräume zwischen den einzelnen Hartstoffelementen, so dass die Befestigung der Hartstoffelemente zuverlässig aufrecht erhalten bleibt.

Eine stabile Fixierung der Hartstoffelemente gelingt dann einfach, wenn vorgesehen ist, dass das Hartstoffelement in einer Aufnahme des Meißelhalters oder eines mit dem Meißelhalter verbindbaren oder verbundenen Trägers befestigt und entgegen der Werkzeugvorschubrichtung an einer Stützfläche formschlüssig abgestützt ist, und/oder dass das Hartstoffelement in Werkzeugvorschubrichtung an einem Absatz formschlüssig abgestützt ist.

Die Hartstoffelemente können mittels einer Lötverbindung oder dergleichen fixiert sein. Diese Verbindung wird durch die rückwärtige Abstützung und/oder den frontseitigen Absatz entlastet.

Als Hartstoff für das Hartstoffelement kann Hartmetall, Keramikmaterial oder ein sonstiges funktionell gleich wirkendes Material verwendet werden.

Eine Erfindungsalternative kann dergestalt sein, dass ein Träger, der das Hartstoffelement aufnimmt, auswechselbar mit dem Meißelhalter verbunden, insbesondere verschweißt, ist. Hierdurch wird die Variabilität des Werkzeugsystems weiter vereinfacht. Insbesondere können vorhandene Meißelhalter mit einem solchen Träger nachgerüstet werden. Wenn im Schadensfall beispielsweise ein Meißelbruch nicht rechtzeitig erkannt wird, so verschleißt das Verschleißschutzelement. Der komplette Meißelhalter mit dem Träger wird dann ausgetauscht und ein neuer unverschlissener Meißelhalter eingesetzt, so dass nur geringe Maschinenstillstandszeiten entstehen. Anschließend kann der Träger von dem Meißelhalter getrennt werden und ein neuer, unverschlissener Träger mit demselben Meißelhalter wieder verbunden werden, um einen voll einsatzfähigen Meißelhalter zu erhalten.

Eine besonders steife Geometrie, die auch starke Belastungsstöße aufnehmen kann, ergibt sich dadurch, dass der Träger ein Basisteil aufweist, der das Hartstoffelement aufnimmt und dass an das Basisteil ein oder zwei Stützteile entgegengesetzt zur Werkzeugvorschubrichtung angeschlossen sind. Mit den Stützteilen können zum einen große Verbindungsflächen geschaffen werden oder alternativ können die Verbindungsgeometrien mit den Stützteilen so ausgelegt sein, dass sich hohe Momente übertragen lassen.

Eine denkbare Erfindungsvariante ist dergestalt, dass der Träger im Anschlussbereich an den Meißelhalter eine konkave Einmuldung aufweist, die eine Aufsatzfläche zum Anschluss an eine korrespondierende, insbesondere konvexe, Mantelfläche des Meißelhalters aufweist. Über diese Flächenpaarungen kann zum einen eine einfache und schnelle lagerichtige Zuordnung des Trägers zum Meißelhalter erreicht werden. Zum anderen wird über die gemuldete Ausrührung des Trägers die Schaffung einer Formschlussverbindung in Muldenquerrichtung möglich.

Eine schnelle und zuverlässige Fixierung des Trägers an dem Meißelhalter wird dadurch möglich, dass der Träger an seinen Randbereichen zumindest bereichsweise mit einer als Schweißnaht-Vorbereitung dienenden Anfasung versehen ist.

Gegenstand der Erfindung ist auch ein Träger für einen Meißelhalter mit einem, ein Hartstoffelement aufweisenden Verschleißschutzelement, wobei der Träger eine Aufsatzfläche aufweist, über die er mit dem Meißelhalter auswechselbar verbindbar ist. Zur Vermeidung von Wiederholungen wird auf die vorstehenden Ausführungen Bezug genommen und insbesondere auf die mit dem Träger erreichbare Notlaufeigenschaft verwiesen.

Gegenstand der Erfindung ist weiterhin eine Bodenbearbeitungsmaschine, insbesondere Bergbaumaschine oder dergleichen, die mit mehreren Meißelhaltern gemäß einem der Ansprüche 1 bis 12 ausgerüstet ist. Bei einer solchen Bodenbearbeitungsmaschine kann es insbesondere vorgesehen sein, dass die radial äußere Begrenzung des Hartstoffelementes auf einem ersten Teilkreis mit einem ersten Radius und die radial äußere Begrenzung des Schneidelementes auf einen dritten Teilkreis mit einem dritten Radius angeordnet ist, und dass der erste Radius des ersten Teilkreises kleiner ist, als der dritte Radius des dritten Teilkreises. Mit dieser Ausgestaltung ist es sichergestellt, dass das Hartstoffelement erst im Verschleiß oder im Schadensfall des Schneidelementes in Wirkeingriff kommt, wie dies bereits vorstehend erläutert wurde.

Die Erfindung wird im Folgenden anhand eines in den Zeichnungen dargestellten Ausführungsbeispieles näher erläutert. Es zeigen:
- Fig. 1: eine Werkzeugkombination mit einem Basisteil und einem Meißelhalter in perspektivischer Frontansicht,
- Fig. 2: die Werkzeugkombination gem. Fig. 1 und perspektivischer Rückansicht,
- Fig. 3: ein Verschleißschutzelement in perspektivischer Frontansicht,
- Fig. 4: das Verschleißschutzelement gemäß Fig. 3 in perspektivischer Ansicht von unten,
- Fig. 5: einen Vertikalschnitt durch die Werkzeugkombination gem. Fig. 1 beziehungsweise Fig. 2,
- Fig. 6: den Meißelhalter gemäß der Werkzeugkombination nach den Fig. 1, 2 und 5 in perspektivischer Frontansicht,
- Fig. 7: den Meißelhalter gemäß Fig. 6 in perspektivischer Rückansicht,
- Fig. 8: einen Vertikalschnitt durch den Meißelhalter,
- Fig. 9: eine perspektivische Aufsicht auf das Basisteil gem. den Fig. 1 und 2,
- Fig. 10: einen Vertikalschnitt durch das Basisteil gemäß Fig. 9,
- Fig. 11: die Werkzeugkombination gem. Fig. 1 und 2 mit einem eingesetzten Rundschaftmeißel im unverschlissenen Zustand,
- Fig. 12: die Darstellung gem. Fig. 11 mit einem verschlissenen Rundschaftmeißel,
- Fig. 13: die Schneideinheit einer Bodenbearbeitungsmaschine mit einem Schneidrohr, auf dessen Oberfläche eine Vielzahl von Werkzeugsystemen gemäß Fig. 1 und 2 montiert sind und
- Fig. 14: die Darstellung gem. Fig. 13 in einem Verschleißzustand.

Fig. 1 zeigt ein Basisteil 10, das eine Unterseite 11 mit konkav gewölbten Aufsatzflächen aufweist. Mittels dieser Aufsatzflächen kann das Basisteil auf den zylindrischen Außenmantel einer Fräswalze aufgesetzt und daran fest geschweißt werden. Mit dem Basisteil 10 ist ein Meißelhalter 20 verbunden.

Wie Fig. 5 zeigt, weist das Basisteil 10 eine Steckaufnahme 15 auf, die einen Steckansatz 21 des Meißelhalters 20 aufnimmt. Nachfolgend wird unter Bezugnahme auf die Fig. 6 bis Fig. 8 die Ausgestaltung des Meißelhalters 20 näher erläutert.

Wie die Fig. 6 zeigt, weist der Meißelhalter 20 den Steckansatz 21 auf, an den winklig ein Halteansatz 25 angeschlossen ist. Dabei ist idealer Weise zwischen dem Steckansatz 21 und dem Halteansatz 25 ein stumpfer Winkel eingeschlossen. Der Steckansatz 21 bildet im Bereich seiner, in Werkzeugvorschubrichtung (V) gewandten Steckansatzvorderseite 22 eine Frontfläche 21.1. In diese Frontfläche 21.1 sind zwei Aussparungen derart eingetieft, dass sie Druckflächen 21.2 bilden. Die Druckflächen 21.2 sind dabei im Winkel zur Längsachse des Steckansatzes 21 angeordnet. Der die Druckfläche 21.2 tragende Vorsprung des Steckansatzes 21 geht über seitliche Übergangsabschnitte 21.3 in Seitenflächen 21.4 über. Dabei sind die Seitenflächen 21.4 in Richtung der Werkzeugvorschubrichtung (V) ausgerichtet und weisen zu den Werkzeugseiten. Wie die Fig. 7 erkennen lässt, gehen die Seitenflächen 21.4 im Bereich der Steckansätze 23 in Lagerflächen 21.5 über. Dabei stehen die Lagerflächen 21.5 zueinander im Winkel. Die Lagerflächen 21.5 wiederum sind mittels einer Übergangsfläche 21.6 verbunden und weisen entgegengesetzt zur Werkzeugvorschubrichtung V.

Der Halteansatz 25 ist mit einer Meißelaufnahme 26 in Form einer zylindrischen Bohrung versehen. Die Mittellängsachse M der Meißelaufnahme 26 und die Längsachse L des Steckansatzes 21 schließen idealer Weise einen Winkel im Bereich zwischen 100° und 160°, vorzugsweise 130°, ein. Die Meißelaufnahme 26 geht über eine Einführerweiterung 27 in eine Auflagefläche 25.3 über. Dabei verläuft die Auflagefläche 25.3 radial zur Meißelaufnahme 26. Der Meißelaufnahme 26 abgekehrt geht die Auflagefläche 25.3 in einer Querschnittsverjüngung 25.1 über. Die Querschnittsverjüngung 25.1 ist in Form eine Stumpfkegels ausgebildet und leitet eine Mantelfläche 25.2 des Meißelhalters in die Auflagefläche 25.3 über. Der Halteansatz 25 weist im Bereich unterhalb der Meißelaufnahme 26 zwei Stützflächen 29 auf, die zueinander V-förmig im Winkel angestellt sind. Dabei weisen, wie die Fig. 8 erkennen lässt, die Stützflächen 29 aufgrund ihrer schrägen Anstellung in Richtung auf das freie Ende des Steckansatzes und gleichzeitig in Werkzeugvorschubrichtung (V) und verlaufen, wie in Fig. 3 dargestellt, parallel oder im Wesentlichen parallel zur Mittellängsachse (M) der Meißelaufnahme 26. Wie die Fig. 7 erkennen lässt, besitzt der Halteansatz 25 seitliche Verbreiterungen 28, in denen die Stützflächen 29 auslaufen. Die Stützflächen 29 und die Lagerflächen 21.5 sind in einander entgegengesetzte Richtungen weisend orientiert.

Wie Fig. 1 und 2 zeigen, ist mit dem Halteansatz 25 des Meißelhalters 20 ein Verschleißschutzelement verbunden, dessen detaillierter Aufbau aus den Fig. 3 und 4 erkennbar ist. Wie diese Darstellungen zeigen, weist das Verschleißschutzelement einen Träger 30 auf, der aus einem Stahlwerkstoff gefertigt ist. Der Träger 30 weist ein Basisteil 35 auf, in das eine Aufnahme 31 in Form einer Ausfräsung eingearbeitet ist. Dabei wird die Aufnahme 31 von einer rückwärtigen Stützfläche 32 und einem frontseitigen Absatz 34 begrenzt. Zwischen der rückseitigen Stützfläche 32 und dem Absatz 34 erstreckt sich eine Aufsatzfläche der Aufnahme 31. In die Aufnahme 31 sind drei Hartstoffelemente 40 eingelötet. Dabei sind die Hartstoffelemente 40 als plattenförmige Bauteile ausgebildet, die mit ihrer Unterseite 44 auf die Aufsatzfläche der Aufnahme 31 aufgesetzt sind. Rückseitig stützen sich die Hartstoffelemente 40 mit einer Rückseite 45 gegenüber der Stützfläche 32 ab. Frontseitig sind sie an dem Absatz 34 abgestützt. Die Hartstoffelemente 40 sind in der Aufnahme 31 spaltfrei aneinander gereiht und mittels einer stoffschlüssigen Verbindung, beispielsweise einer Lötverbindung oder eine Klebverbindung in der Aufnahme 31 fixiert.

Die Hartstoffelemente 40 besitzen eine Deckseite 41, an die sich im Winkelbereich α zwischen 60° und 150° eine Frontseite 42 anschließt (siehe Fig. 8). Die Frontseite 42 schließt mit der Mittellängsachse M der Meißelaufnahme 26 einen Winkel β im Winkelbereich zwischen 40° und 130° ein (siehe Fig. 8). Im Übergangsbereich zwischen der Frontseite 42 und der Deckseite 41 ist eine Schneide 46 gebildet. Die Schneiden 46 der einzelnen Hartstoffelemente 40 fluchten miteinander, wie Fig. 3 erkennen lässt. Im Anschlussbereich der Deckseite 41 an die Rückseite 45 ist eine Phase 43 angebracht, um die Bruchgefahr für das Hartstoffelelement 40 zu verringern.

Das Hartstoffelement 40 besteht aus Hartmetall, einem Keramikmaterial oder aus einem gleichwertigen Hartstoff.

Wie Fig. 3 weiter zeigt, wird der frontseitige Absatz 34 von einem Ansatz 33 gebildet, der den Übergangsbereich zwischen dem Hartstoffelement 40 und der Aufsatzfläche der Aufnahme 31 zur Frontseite hin überdeckt. Hierdurch wird die stoffschlüssige, insbesondere Lötverbindung, vor Auswaschungen geschützt.

Entgegengesetzt zur Werkzeugvorschubrichtung V sind an das Basisteil 35 zwei schenkelförmige Stützteile 36 angeschlossen. Dabei wird die Zuordnung zum Basisteil 35 so getroffen, dass sich in Richtung der Werkzeugvorschubrichtung V verlaufende durchgehende Seitenflächen 39 ergeben. Die Stützteile 36 sind zur Oberseite hin mit einer geneigten Schrägfläche 36.1 begrenzt. Im Bereich der Unterseite ist der Träger 30 mit einer konkaven Einmuldung versehen, wie dies Fig. 4 erkennen lässt. Die Einmuldung bildet eine Aufsatzfläche 37.1, die umlaufend von Phasen umgeben ist, die als Schweißnaht-Vorbereitungen 38.1 bis 38.4 dienen.

Mit der Aufsatzfläche 37.1 kann der Träger 30 auf eine konvexe Mantelfläche 25.2 des Halteansatzes 25 aufgesetzt werden, wie dies Fig. 1 und 2 zeigen. Zur Fixierung des Trägers 30 wird eine Schweißnaht im Bereich der Schweißnaht-Vorbereitungen 38.1 bis 38.4 eingebracht.

Im montierten Zustand sind die Schneiden 46 quer zur Werkzeugvorschubrichtung V angeordnet. Die Schneiden 46 stehen weiterhin in Radialrichtung über den frontseitigen Aufnahmebereich der Meißelaufnahme 26 vor, wie dies Fig. 6 erkennen lässt. Demgemäß steht die Schneide 46 radial über die äußere Begrenzung des Meißelhalters 20 vor, die vorliegend von der Querschnittverjüngung 25.1 gebildet ist (Fig. 8).

Nachfolgend wird unter Bezugnahme auf die Fig. 9 und 10 die Gestaltung des Basisteils 10 näher erläutert.

Das Basisteil 10 weist eine Steckaufnahme 15 auf, die in ihrem Querschnitt an die Außenkontur des Steckansatzes 21 des Meißelhalters 20 angepasst ausgebildet ist. Frontseitig wird die Steckaufnahme 15 mittels eines Stützansatzes 12 begrenzt.

in den Stützansatz 12 ist eine Schraubaufnahme 13 als Gewinde eingearbeitet. Die Schraubaufnahme 13 mündet in die Steckaufnahme 15. Der Steckaufnahme 15 abgekehrt läuft die Schraubaufnahme 13 in einer Bohrungserweiterung 13.1 aus. Der Stützansatz 12 weist in seinem oberen, radial außenliegenden Bereich ein Auflager 18 auf, das von zwei Stützflächen 18.1 gebildet ist. Die beiden Stützflächen 18.1 sind zueinander im Winkel angestellt. Die Winkelausrichtung der Stützflächen 18.1 ist auf die Ausrichtung der Stützflächen 29 des Meißelhalters 20 angepasst, sodass die Stützflächen 29 des Meißelhalters 20 planparallel auf den Stützflächen 18.1 des Basisteils 10 aufliegen können. Die Stützflächen 18.1 sind zum Zwecke der definierten Anlage des Meißelhalters 20 über einen zurückversetzten Absatz 18.4 miteinander verbunden. Rückseitig wird die Steckaufnahme 15 von einem Gegenlager 16 begrenzt. Das Gegenlager 16 ist dabei Teil eines rückwärtigen Ansatzes 17, der entgegen der Werkzeugvorschubrichtung (V) über die Steckaufnahme 15 vorsteht. Das Gegenlager 16 wird dabei von zwei weiteren Stützflächen 16.1 gebildet, die zueinander im Winkel stehen. Diese weiteren Stützflächen 16.1 sind wieder in ihrer Ausgestaltung und räumlichen Anordnung auf die Lagerflächen 21.5 des Meißelhalters 20 angepasst ausgebildet, sodass eine planparallele Anlage der weiteren Lagerflächen 21.5 an den Stützflächen 16.1 möglich ist. Gegenüberliegend der Stützflächen 18.1 ist die Steckaufnahme 15 von einer Freifläche 18.2 begrenzt. In Werkzeugvorschubrichtung (V) wird die Steckaufnahme 15 von zwei seitlichen Verbindungsabschnitten 19 begrenzt. Die von den Verbindungsabschnitten 19 gebildeten, der Steckaufnahme 15 zugewandten Innenflächen gehen über Freiflächen 18.5 in Wandungen 18.6 über, die wiederum in Werkzeugvorschubrichtung (V) orientiert sind. Die Wandungen 18.6 wiederum laufen in der Freifläche 18.2 aus. Wie die Fig. 9 deutlich erkennen lässt, ist in den Ansatz 17 eine Aussparung 17.1 eingetieft.

Die Montage des Meißelhalters 20 an dem Basisteil 10 wird wie folgt vorgenommen.

Zunächst wird der Meißelhalter 20 mit seinem Steckansatz 21 in die Steckaufnahme 15 des Basisteils 10 eingeschoben. Wie die Fig. 5 erkennen lässt, wird dann als Befestigungselement 14 ein Gewindestift in die Schraubaufnahme 13 eingeschraubt. Das Befestigungselement 14 weist eine rechtwinklig zur Schraubachse orientierte Andrückfläche auf, die an der Druckfläche 21.2 des Meißelhalters 20 zur Anlage kommt. Dabei muss die Andrückfläche keine ebene Fläche sein, sondern kann auch eine sphärische Fläche sein. Die Fig. 1 lässt erkennen, dass zur Befestigung des Meißelhalters 20 zwei Befestigungselemente 14 verwendet sind, mithin also auch zwei Schraubaufnahmen 13 in das Basisteil 10 eingearbeitet sind. Bei einer Verspannung der Befestigungselemente 14 drückt das Befestigungselement 14 auf die Druckfläche 21.2 . Aufgrund der winkligen Anstellung der Druckfläche 21.2 zur Mittellängsachse L des Steckansatzes 21 übt das Befestigungselement 14 eine Einzugkraft auf den Steckansatz 21 aus. Gleichzeitig wird eine Kraftkomponente erzeugt, die entgegengesetzt zur Werkzeugvorschubrichtung (V) verläuft und den Steckansatz 21 in das Gegenlager 16 presst. Die in Richtung der Längsachse L des Steckansatzes 21 verlaufende Kraftkomponente bringt die Stützflächen 18.1 des Auflagers 18 mit den Stützflächen 29 des Meißelhalters 20 zur Anlage. Eine Verspannung der Befestigungselemente 14 bewirkt nun, wie dies insbesondere aus der Fig. 5 deutlich erkennbar ist, dass der Meißelhalter 20 beidseitig der Mittellängsachse L des Steckansatzes 21 eine Abstützung erfährt. Zum einen ist die Abstützung am Gegenlager 16 rückseitig der Mittellängsachse am steckansatzseitigen Ende des Meißelhalters 20 und zum anderen am Auflager 18 vorderseitig der Mittellängsachse am halteansatzseitigen Ende des Meißelhalters vorgenommen. Mithin liegen die Stützflächen 29 und die Lagerflächen 21.5 am Meißelhalter 20 diametral gegenüber. Die Befestigungsschraube 14 wirkt nun so auf den Steckansatz 21 ein, dass eine Verspannung des Meißelhalters 20 an dem Auflager 18 und dem Gegenlager 16 stattfindet. Auf diese Weise wird eine sichere und unverlierbare Befestigung des Meißelhalters 20 garantiert.

Fig. 5 lässt weiterhin erkennen, dass in die Bohrungserweiterung 13.1 der Schraubaufnahme 13 ein Abdeckelement 14.1 eingesetzt werden kann, das die Werkzeugaufnahme des Befestigungselementes 14 abdeckt.

Sowohl das Basisteil 10 als auch der Meißelhalter 20 sind im Wesentlichen spiegelsymmetrisch zu der in Werkzeugvorschubrichtung (V) verlaufenden Mittelquerebene dieser jeweiligen Bauteile ausgebildet. Damit wird eine gleichmäßige Lastabtragung begünstigt.

Während des Betriebseinsatzes greift ein in die Meißelaufnahme 26 eingesetzter Rundschaftmeißel üblicher Bauweise in das abzutragende Gut, beispielsweise ein Kohleflöz ein. Bei diesem Eingriff wird vornehmlich die Abstützung, bestehend aus Auflager 18 und Stützflächen 29 beansprucht. Während des Werkzeugeingriffes wird auch infolge des Werkzeugvorschubes (V) der Meißelhalter 20 in das Gegenlager 16 gepresst. Die großflächige Anlage des Meißelhalters 20 dort garantiert eine sichere Kraftableitung. Wie Fig. 5 erkennen lässt, wird eine eindeutige Zuordnung des Meißelhalters 20 zum Basisteil 10 insbesondere dadurch garantiert, dass nur eine Auflage an diesen beiden vor erwähnten zentralen Stützstellen stattfindet (Auflager 18 und Gegenlager 16). Im Bereich des Absatzes 18.4, der Freifläche 18.2, der Wandungen 18.6 der Freiflächen 18.5 sowie des Verbindungsabschnittes 19 ist der Steckansatz 21 von der Steckaufnahme 15 freigestellt. Wenn nun im Laufe des Einsatzes des Basisteils 10 beispielsweise eine Abnutzung der Stützflächen 18.1 stattfindet, so bildet der Absatz 18.4 einen Nachsetzraum. Die Beabstandung des Meißelhalters 20 von dem Absatz 18.4 garantiert ein Nachsetzen des Meißelhalters 20 im Verschleißfall. Dabei kann ein Verschleißausgleich insbesondere deswegen stattfinden, weil die Stützflächen 18.1 und die weiteren Stützflächen 16.1 Gleitführungen bilden, an denen der Meißelhalter 20 beim Nachspannen entlang rutschen kann. Diese Ausgestaltung ist insbesondere dann von Vorteil, wenn das Basisteil 10, wie dies üblicherweise gefordert ist, eine Standzeit aufweist, die mehrere Lebenszyklen von Meißelhaltern 20 andauert. Unverschlissene Meißelhalter 20 können dann stets auch noch an einem teilverschlissenen Basisteil 10 sicher verspannt und gehalten werden.

Während des Betriebseinsatzes wird von dem eingebauten Rundschaftmeißel Abraummaterial abgebaut, das am Meißelhalter 20 im Bereich der Mantelfläche 25.2 abgleitet. Dieses Abraummaterial wird über die Verbreiterungen 28 nach Außen geleitet, wodurch ein Schutz des Basisteils 10 vor dem abrasiven Angriff dieses Abraummateriales bewirkt ist.

In den Fig. 11 und 12 ist die montierte Zuordnung des Meißelhalters 20 zu dem Basisteil 10 gezeigt. Das Basisteil 10 ist mit seiner konkaven Unterseite 11 auf die konvexe Außenseite eines Fräswalzenrohres aufgesetzt und dort festgeschweißt. In die Meißelaufnahme 26 des Meißelhalters 20 ist ein Schaftmeißel, nämlich ein Rundschaftmeißel 50, in bekannter Weise eingesetzt. Der Rundschaftmeißel 50 weist eine aus Hartwerkstoff bestehende Meißelspitze 51 auf, die an einem Meißelkopf 52 befestigt ist. An den Meißelkopf 52 schließt sich ein Meißelschaft an, der mittels einer in den Figuren nicht gezeigte Spannhülse in der Meißelaufnahme 26 gehalten ist. Mittels der Spannhülse kann der Rundschaftmeißel 50 in der Meißelaufnahme 26 in Axialrichtung unverlierbar, jedoch um seine Mittellängsachse M frei drehbar gehalten werden. Der Meißelkopf 52 stützt sich unter Zwischenlage einer Verschleißschutzscheibe 53 gegenüber der Anlagefläche 25.3 ab. Fig. 11 zeigt den Rundschaftmeißel 50 im unverschlissenen Zustand. Während des Betriebseinsatzes rotiert die gezeigte Werkzeugkombination um die Mittellängsachse des Fräswalzenrohres. Dabei dreht sich der Schneideinsatz mit seiner radialäußeren Abmessungsbegrenzung auf einem Teilkreis T₃ mit einem dritten Durchmesser. Die radialäußere Begrenzung der Schneiden 46 rotiert auf einem Teilkreis T₂ mit einem zweiten Radius. Der in den Fig. 11 und 12 gezeigte Teilkreis T₁ mit einem ersten Radius stellt den maximal zulässigen Verschleißzustand der Hartstoffelemente 40 dar.

Wie Fig. 11 erkennen lässt, sind die Schneiden 46 gegenüber dem Teilkreis T₃ in Radialrichtung zurückversetzt angeordnet, so dass der zweite Radius des Teilkreises T₂ kleiner ist, als der dritte Radius des Teilkreises T₃.

Fig. 12 lässt den maximal zulässigen Verschleißzustand des Schneidelementes 51 beziehungsweise des Rundschaftmeißels 50 erkennen. Wie diese Zeichnung veranschaulicht, liegt nun die radial äußere Begrenzung des Schneidelementes 51 auf dem Teilkreis T₂, so dass nunmehr auch die Schneidelemente 46 in Eingriff mit dem abzutragenen Gut gelangen. Damit bilden die Hartstoffelemente 40 eine Notlaufeigenschaft, die verhindert, dass sich der vordere Aufnahmebereich der Meißelaufnahme (Anlage 25.3) abnützt oder beschädigt wird.

In den Fig. 13 und 14 sind die in den Figuren 11 und 12 gezeigten Betriebszustände weiter veranschaulicht. Wie die Fig. 13 und 14 zeigen, sind auf der zylindrischen Oberfläche 61 eines Fräswalzenrohres 60 eine Vielzahl von Werkzeugsystemen, bestehend jeweils aus einem Basisteil 10, einem Meißelhalter 20 und einem Rundschaftmeißel 50 befestigt. Der Übersichtlichkeit halber sind nur einige der Werkzeugsysteme dargestellt. Es ist dem Fachmann aber klar, dass eine Vielzahl von Werkzeugsystemen über die gesamte Umfangsfläche des Fräswalzenrohres 60 verteilt in schraubenwendelförmiger Zuordnung angebracht sind, um Räum- und Ladeschnecken zu bilden. Fig. 13 zeigt den unverschlissenen Zustand der Rundschaftmeißel 50 und verdeutlicht, dass nur die Schneidelemente 51 und nicht die Hartstoffelemente 40 im Eingriff mit dem zu bearbeitenden Flöz F des Bodens B stehen.

Fig. 14 zeigt den Zustand der Rundschaftmeißel 50 bei Erreichen der Verschleißgrenze. Wie die Zeichnung zeigt, kommen nun die Hartstoffelemente 40 in Eingriff mit dem Flöz F.

Wenn ein Rundschaftmeißel verschlissen ist, dann kann dieser einfach ausgetauscht werden. Dies wird möglich, da die Aussparungen 17.1 im Basisteil 10 zusammen mit der Ausnehmung 24 im Meißelhalter 20 eine Werkzeugaufnahme bilden. In diese kann ein Ausdrückwerkzeug eingesetzt werden, das auf die Rückseite des Rundschaftmeißels einwirkt und diesen aus der Meißelaufnahme 26 ausschiebt und auch einen neuen Rundschaftmeißel wieder einzieht. Wie Fig. 5 erkennen lässt, steht die Meißelaufnahme 26 in räumlicher Verbindung mit der Ausnehmung 24.

## Patentansprüche

1. Meißelhalter (20) für eine Bodenbearbeitungsmaschine, insbesondere einen Surface Miner, eine Straßenfräsmaschine oder dergleichen, mit einem Halteansatz (25), der eine Meißelaufnahme (26) aufweist und/oder ein Schneidelement (51) trägt, wobei der Halteansatz (25) in Werkzeugvorschubrichtung (V) hinter einem Aufnahmebereich der Meißelaufnahme (26) oder hinter dem Schneidelement (51) ein Verschleißschutzelement mit einem Hartstoffelement (40) aufweist oder trägt, wobei das Hartstoffelement (40) eine Schneide (46) aufweist, und wobei ein Träger (30) der das Hartstoffelement (40) aufnimmt, auswechselbar mit dem Meißelhalter (20) verbunden ist

2. Meißelhalter nach Anspruch 1,
**dadurch gekennzeichnet,**
**dass** das Hartstoffelement (40) mit einem radial außen liegenden Körperbereich des die Meißelaufnahme (26) aufweisenden Halteansatzes (25) abschließt oder über diesen radial vorsteht.

3. Meißelhalter nach Anspruch 1,
**dadurch gekennzeichnet,**
**dass** das Hartstoffelement (40) gegenüber dem Schneidelement (51) in Radialrichtung zurückversetzt angeordnet ist.

4. Meißelhalter nach einem der Ansprüche 1 bis 3,
**dadurch gekennzeichnet,**
**dass** die Schneide (46) zwischen einer in Werkzeugvorschubrichtung (V) weisenden Frontseite (42) und einer Deckseite (41) des Hartstoffelementes (40) angeordnet ist, und/oder
**dass** eine Frontseite (42) und eine Deckseite (41) zur Bildung der Schneide (46) einen Winkel α, insbesondere im Winkelbereich zwischen 60° und 130°, besonders bevorzugt zwischen 90° und 120°, miteinander einschließen.

5. Meißelhalter nach einem der Ansprüche 1 bis 4,
**dadurch gekennzeichnet,**
**dass** eine Mittellängsachse (M) der Meißelaufnahme (26) und eine in Werkzeugvorschubrichtung (V) weisende Frontseite (42) einen Winkel (β) im Winkelbereich zwischen 40° und 130°, besonders bevorzugt im Winkelbereich zwischen 60° und 110° einschließen.

6. Meißelhalter nach einem der Ansprüche 1 bis 5,
**dadurch gekennzeichnet,**
**dass** zwei oder mehrere, insbesondere im Wesentlichen spaltfrei aneinander gereihte Hartstoffelemente (40) verwendet sind.

7. Meißelhalter nach einem der Ansprüche 1 bis 6,
**dadurch gekennzeichnet,**
**dass** das Hartstoffelement (40) in einer Aufnahme des Meißelhalters (20) oder
eines mit dem Meißelhalter (20) verbindbaren oder verbundenen Trägers (30) befestigt und entgegen der Werkzeugvorschubrichtung (V) an einer Stützfläche (32) formschlüssig abgestützt ist, und/oder
**dass** das Hartstoffelement (40) in Werkzeugvorschubrichtung (V) an einem Absatz (34) formschlüssig abgestützt ist.

8. Meißelhalter (20) nach einem der Ansprüche 1 bis 7,
**dadurch gekennzeichnet,**
**dass** das Hartstoffelement (40) aus Hartmetall oder einem Keramikmaterial besteht.

9. Meißelhalter (20) nach einem der Ansprüche 1 bis 8,
**dadurch gekennzeichnet,**
**dass** der Träger (30) der das Hartstoffelement (40) aufnimmt, mit dem Meißelhalter (20) verschweißt ist.

10. Meißelhalter nach einem der Ansprüche 1 bis 9,
**dadurch gekennzeichnet,**
**dass** der Träger (30) ein Basisteil (35) aufweist, der das Hartstoffelement (41) aufnimmt, und
**dass** an das Basisteil (35) ein oder zwei Stützteile (36) entgegengesetzt zur Werkzeugvorschubrichtung (V) angeschlossen sind.

11. Meißelhalter (20) nach einem der Ansprüche 1 bis 10,
**dadurch gekennzeichnet,**
**dass** der Träger (30) im Anschlussbereich an den Meißelhalter (20) eine, insbesondere konkave, Einmuldung aufweist, die eine Aufsatzfläche (37.1) zum Anschluss an eine korrespondierende, insbesondere konvexe Mantelfläche (25.2) des Meißelhalters (20) aufweist.

12. Meißelhalter nach einem der Ansprüche 1 bis 11,
**dadurch gekennzeichnet,**
**dass** der Träger (30) an Randbereichen zumindest bereichsweise mit einer als Schweißnaht-Vorbereitung (38.1 - 38.4) dienenden Anfasung versehen ist.

13. Bodenbearbeitungsmaschine, insbesondere Bergbaumaschine, Straßenbaumaschine oder dergleichen, mit einem Rotationskörper, der mehrere Meißelhalter gemäß einem der Ansprüche 1 bis 12 trägt.

14. Bodenbearbeitungsmaschine, nach Anspruch 13,
**dadurch gekennzeichnet,**
**dass** eine radial äußere Begrenzung des Hartstoffelementes (41) auf einem ersten Teilkreis (T₁) mit einem ersten Radius und eine radial äußere Begrenzung eines Schneidelements (51) auf einem dritten Teilkreis (T₃) mit einem dritten Radius angeordnet ist, und
**dass** der erste Radius des ersten Teilkreises (T₁) kleiner ist, als der dritte Radius des dritten Teilkreises (T₃).

## Claims

1. Chisel holder (20) for a soil working machine, in particular a surface miner, a road milling machine or the like, with a holding attachment (25) which has a tool receptacle (26) and/or carries a cutting element (51), wherein the holding attachment (25) has or carries a wear protection element with a hard material element (40) in the tool feed direction (V) behind a receiving region of the tool receptacle (26) or behind the cutting element (51), wherein the hard material element (40) has a cutting edge (46), and wherein a carrier (30) which receives the hard material element (40) is interchangeably connected to the tool holder (20).

2. Chisel holder according to claim 1,
**characterised**
**in that** the hard material element (40) terminates with or projects radially beyond a radially outer body region of the holding attachment (25) having the in the tool receptacle (26).

3. Chisel holder according to claim 1,
**characterised**
**in that** the hard material element (40) is arranged offset back in the radial direction relative to the cutting element (51).

4. Chisel holder according to one of the claims 1 to 3, **characterized**
**in that** the cutting edge (46) is arranged between a front side (42) pointing in the tool feed direction (V) and a cover side (41) of the hard material element (40), and/or
**in that** a front side (42) and a cover side (41) for forming the cutting edge (46) enclose an angle α, in particular in the angular range between 60° and 130°, particularly preferably between 90° and 120°, with one another.

5. Chisel holder according to any one of claims 1 to 4,
**characterized**
**in that** a central longitudinal axis (M) of the tool receptacle (26) and a front side (42) pointing in the tool feed direction (V) enclose an angle (β) in the angular range between 40° and 130°, particularly preferably in the angular range between 60° and 110°.

6. Chisel holder according to any one of claims 1 to 5,
**characterized**
**in that** two or more hard material elements (40) are used which are lined up in a row, in particular substantially without a gap.

7. Chisel holder according to any one of claims 1 to 6,
**characterized**
**in that** the hard material element (40) is fastened in a receptacle of the toolholder (20) or of a carrier (30) which can be connected or is connected to the toolholder (20) and is supported in a form-fitting manner on a supporting surface (32) counter to the tool feed direction (V), and/or
**in that** the hard material element (40) is positively supported on a shoulder (34) in the tool feed direction (V).

8. Chisel holder (20) according to any one of claims 1 to 7,
**characterized**
**in that** the hard material element (40) consists of tungsten carbide or a ceramic material.

9. Chisel holder (20) according to any one of claims 1 to 8,
**characterized in**
**in that** the carrier (30) which receives the hard material element (40) is welded to the toolholder (20).

10. Chisel holder according to any one of claims 1 to 9,
**characterized**
**in that** the carrier (30) comprises a base part (35) which receives the hard material element (41), and
**in that** one or two support parts (36) are connected to the base part (35) opposite to the tool feed direction (V).

11. Chisel holder (20) according to any one of claims 1 to 10,
**characterised**
**in that** the carrier (30) has, in the region of connection to the toolholder (20), a recess, in particular a concave recess, which has an attachment surface (37.1) for connection to a corresponding, in particular convex, lateral surface (25.2) of the toolholder (20).

12. Chisel holder according to one of the claims 1 to 11,
**characterized**
**in that** the carrier (30) is provided at edge regions at least in regions with a chamfer serving as a weld seam preparation (38.1 - 38.4).

13. Soil working machine, in particular mining machine, road building machine or the like, with a rotary body which carries a plurality of chisel holders according to one of claims 1 to 12.

14. Soil working machine, according to claim 13,
**characterized**
**in that** a radially outer boundary of the hard material element (41) is arranged on a first pitch circle (T1) having a first radius and a radially outer boundary of a cutting element (51) is arranged on a third pitch circle (T3) having a third radius, and
**in that** the first radius of the first pitch circle (T1) is smaller than the third radius of the third pitch circle (T3).

## Revendications

1. Porte-burin (20) pour une machine de travail du sol, en particulier un Surface Miner, une fraiseuse routière ou similaire, avec un appendice de retenue (25) qui présente un logement de pic (26) et/ou porte un élément de coupe (51), l'appendice de retenue (25) présentant ou portant, dans le sens d'avance de l'outil (V), derrière une zone de réception du logement de pic (26) ou derrière l'élément de coupe (51), un élément de protection contre l'usure avec un élément en matériau dur (40), l'élément en matériau dur (40) présentant un tranchant (46), et un support (30), qui reçoit l'élément en matériau dur (40), étant relié de manière interchangeable au porte-outil (20)

2. Porte-outil selon la revendication 1,
**caractérisé en ce**
**que** l'élément en matériau dur (40) se termine par une zone de corps située radialement à l'extérieur de l'appendice de retenue (25) présentant le logement de pic (26) ou fait saillie radialement au-dessus de celui-ci.

3. Porte-pic selon la revendication 1,
**caractérisé en ce**
**que** l'élément en matériau dur (40) est disposé en retrait par rapport à l'élément de coupe (51) dans la direction radiale.

4. porte-outil selon l'une des revendications 1 à 3,
**caractérisé en ce que**
**en ce que** le tranchant (46) est disposé entre un côté frontal (42) orienté dans la direction d'avance de l'outil (V) et un côté supérieur (41) de l'élément en matériau dur (40), et/ou
qu'un côté frontal (42) et un côté de recouvrement (41) forment entre eux un angle α pour former le tranchant (46), en particulier dans la plage angulaire comprise entre 60° et 130°, de préférence entre 90° et 120°.

5. Porte-burin selon l'une des revendications 1 à 4,
**caractérisé en ce**
**qu'**un axe longitudinal central (M) du porte-outil (26) et une face frontale (42) orientée dans le sens d'avance de l'outil (V) forment un angle (β) dans la plage angulaire comprise entre 40° et 130°, de préférence dans la plage angulaire comprise entre 60° et 110°.

6. Porte-burin selon l'une des revendications 1 à 5,
**caractérisé en ce**
**que** deux ou plusieurs éléments en matériau dur (40), en particulier alignés sensiblement sans fente, sont utilisés.

7. Porte-burin selon l'une des revendications 1 à 6,
**caractérisé en ce**
**que** l'élément en matériau dur (40) est fixé dans un logement du porte-outil (20) ou d'un support (30) pouvant être relié ou relié au porte-outil (20) et s'appuie par complémentarité de forme sur une surface d'appui (32) dans le sens opposé au sens d'avance de l'outil (V), et/ou
**que** l'élément en matériau dur (40) est appuyé par complémentarité de forme sur un épaulement (34) dans le sens d'avance de l'outil (V).

8. Porte-burin (20) selon l'une des revendications 1 à 7,
**caractérisé en ce .**
**que** l'élément en matériau dur (40) est constitué de carbure de tungstène ou d'un matériau céramique.

9. Porte-burin (20) selon l'une des revendications 1 à 8,
**caractérisé en ce**
**que** le support (30) qui reçoit l'élément en matériau dur (40) est soudé au porte-outil (20).

10. Porte-burin selon l'une des revendications 1 à 9,
**caractérisé en ce**
**que** le support (30) comporte une partie de base (35) qui reçoit l'élément en matériau dur (41), et
**qu'**une ou deux pièces de support (36) sont raccordées à la partie de base (35) dans le sens opposé au sens d'avance de l'outil (V).

11. Porte-burin (20) selon l'une des revendications 1 à 10,
**caractérisé en ce**
**que** le support (30) présente, dans la zone de raccordement au porte-outil (20), une cavité, notamment concave, qui présente une surface d'appui (37.1) pour le raccordement à une surface d'enveloppe (25.2) correspondante, notamment convexe, du porte-outil (20).

12. Porte-burin selon l'une des revendications 1 à 11,
**caractérisé en ce**
**que** le support (30) est pourvu sur des zones de bord, au moins par endroits, d'un chanfrein servant de préparation de soudure (38.1 - 38.4).

13. Machine de travail du sol, en particulier machine d'exploitation minière, machine de construction de routes ou similaire, avec un corps de rotation qui porte plusieurs porte-outils selon l'une des revendications 1 à 12.

14. Machine de travail du sol, selon la revendication 13,
**caractérisée en ce**
**qu'**une délimitation radialement extérieure de l'élément en matériau dur (41) est disposée sur un premier cercle partiel (T1) ayant un premier rayon et une délimitation radialement extérieure d'un élément de coupe (51) est disposée sur un troisième cercle partiel (T3) ayant un troisième rayon, et
**que** le premier rayon du premier cercle partiel (T1) est plus petit que le troisième rayon du troisième cercle partiel (T3).
